# EUROPÄISCHE PATENTANMELDUNG

(11) **EP 4 589 103 A1**
(43) Veröffentlichungstag der Anmeldung: **23.07.2025**
(21) Anmeldenummer: 24153223.3
(22) Anmeldetag: 22.01.2024
(51) Int. Cl.: E06B 3/46, E06B 3/56, E06B 3/964, E06B 3/988

(54) **VERFAHREN ZUR HERSTELLUNG EINES FENSTERELEMENTS**

(71) Anmelder: Michels, Christian, 59469 Ense (DE)
(72) Erfinder: Michels, Christian, 59469 Ense (DE)
(74) Vertreter: Patentanwälte Dörner & Kötter PartG mbB

(57) **Zusammenfassung**

Die Erfindung betrifft ein Verfahren zur Herstellung eines verschiebbaren Fensterelements für eine Schiebefenstervorrichtung, wobei eine Glasverbundscheibe (1) mit ihren gegenüberliegenden Deckkanten (11) derart zwischen einem bodenseitigen Einfassprofil (2) und einem deckenseitigen Einfassprofil (3) positioniert und mit diesem verklebt wird, dass die boden- und deckenseitigen Einfassprofile (2, 3) jeweils an ihren jeweils beiden Enden mit gleicher Länge über die Glasverbundscheibe (1) überstehen, wodurch Überstände (21, 31) gebildet sind, wobei in einem ersten Verfahrensabschnitt auf die beiden gegenüberliegenden Seitenkanten (12) der Glasverbundscheibe (1) zwischen den Überständen (21, 31) zumindest abschnittsweise eine Klebemasse (7) aufgetragen wird, auf die wenigstens ein Anschlussstreifen (5) derart aufgebracht wird, dass seine Deckfläche auf einer orthogonal zu den Überständen (21, 31) verlaufenden gedachten Ebene liegt, und wobei in einem zweiten Verfahrensabschnitt auf dem wenigstens einen Anschlusstreifen (5) zumindest einer Seitenkante (12) ein seitliches Einfassprofil (4) angeordnet und mit diesem verklebt wird. Die Erfindung betrifft weiterhin eine Vorrichtung zur Durchführung eines solchen Verfahrens.

## Beschreibung

Die Erfindung betrifft ein Verfahren zur Herstellung eines verschiebbaren Fensterelements für eine Schiebefenstervorrichtung nach dem Oberbegriff des Patentanspruchs 1.

Sehr große, öffenbare Fensterformate können nur als Schiebefenster ausgeführt werden. Um einen quasi nahtlosen Übergang zwischen Wohnraum und Natur zu erzielen, besteht häufig der Wunsch nach einer rahmenlosen Verglasung, d. h. einer Verglasung, bei der die Rahmen nicht sichtbar angeordnet sind. Hierzu werden Rahmenprofile vollständig in Boden, Decke und Wände eingepasst, welche die Fensterelemente aufnehmen. Dabei kommen regelmäßig Aluminiumprofile zum Einsatz, welche die erheblichen Lasten der Fensterelemente aufnehmen. In der EP 3 095 946 A1 ist eine Schiebefenstervorrichtung beschrieben, bei der die Rahmen aus einem umlaufenden Kunststoffprofil gebildet sind, in das bodenseitig Statikelemente eingebracht sind, die über Krafteinleitungsstützen die einwirkenden Lasten der Fensterelemente aufnehmen. In dem bodenseitigen Profilteil sind weiterhin Rollen in einer Geraden fluchtend angeordnet, auf denen das verschiebbare Fensterelement aufliegt und über die dieses Fensterelement verschiebbar ist.

Diese vorbekannte Schiebefenstervorrichtung zeichnet sich durch eine dezente, minimalistische Gestaltung aus, bei der die Fensterscheibe rahmenlos über dem Boden zu schweben scheint. In der EP 3 897 060 A1 ist eine Schiebefensteranordnung beschrieben, bei der in geschlossener Position des verschiebbaren Fensterelements kein Kanal zu sehen ist. Dadurch, dass in den vertikalen Abschnitten der umlaufenden Scheibeneinfassung auf wenigstens einer Seite der Glasscheibe in Fortsetzung der Oberkante des bodenseitigen Einfassprofils eine horizontale Nut angeordnet ist, in die eine auf dem bodenseitigen Rahmenteil des Fensterrahmens angeordnete, dieses bodenseitige Rahmenteil bereichsweise verdeckende Deckplatte hineinragt, die zugleich die Oberkante des bodenseitigen Rahmenprofils auf dieser Seite der Glasscheibe bereichsweise verdeckt, ist eine Fortführung des Bodens bis zur Glasscheibe erzielt, sodass die Scheibe über dem Boden zu schweben scheint.

Unter dem Begriff "Scheibeneinfassung" ist ein die Glasscheibe eines Fensterelementes umlaufend einfassendes, rechteckiges Rahmenprofil zu verstehen. Der Begriff "Einfassprofil" bezeichnet eines der vier Teilprofile dieses die Glasscheibe einfassenden Rahmenprofils. Jedes der vier Teilprofile ist Bestandteil einer der vier Seiten des rechteckigen Fensterelementes.

Insbesondere bedingt durch die vorhandenen Toleranzen der Glasverbundscheibe erweist sich die exakte Verklebung der seitlichen Einfassprofile zur Herstellung eines verschiebbaren Fensterelements als problematisch. Hierbei sind die boden- und deckenseitigen Einfassprofile exakt rechtwinklig mit dem seitlichen Einfassprofilen zu verbinden. Durch Toleranzen der Glasverbundscheibe bedingte Maßabweichungen müssen dabei durch den Kleber ausgeglichen werden. Hierbei kann es zu einem Verrutschen der Glasverbundscheibe um unterschiedliche Achse kommen, wodurch die Geometrie des Fensterelements beeinträchtigt werden kann.

Hier setzt die vorliegende Erfindung an. Der Erfindung liegt die Aufgabe zu Grunde, ein Verfahren zur Herstellung eines verschiebbaren Fensterelements für eine Schiebefenstervorrichtung bereitzustellen, das eine einfache, geometrisch exakte Fertigstellung des Fensterelements auf der Baustelle ermöglicht. Gemäß der Erfindung wird diese Aufgabe durch ein Verfahren mit den Merkmalen des kennzeichnenden Teils des Patentanspruchs 1 gelöst.

Mit der Erfindung ist ein Verfahren zur Herstellung eines verschiebbaren Fensterelements für eine Schiebefenstervorrichtung bereitgestellt, das eine einfache, exakte Fertigstellung des Fensterelements auf der Baustelle ermöglicht. Dadurch, dass in einem ersten Verfahrensabschnitt auf die beiden gegenüberliegenden Seitenkanten der Glasverbundscheibe zwischen den Überständen zumindest abschnittsweise eine Klebemasse aufgetragen wird, auf die wenigstens ein Anschlussstreifen derart aufgebracht wird, dass seine Deckfläche auf einer orthogonal zu den Überständen verlaufenden gedachten Ebene liegt, sind exakt gerade Anlageflächen geschaffen, wobei alle Toleranzen der Glasverbundscheibe ausgeglichen sind. Die genaue Positionierung des Anschlussstreifens kann beispielsweise über eine stationäre Montageinrichtung mit kalibrierten Zustelleinrichtungen erfolgen. In einem zweiten Verfahrensabschnitt wird - insbesondere auf einer Baustelle - auf dem wenigstens einen Anschlusstreifen zumindest einer Seitenkante ein seitliches Einfassprofil angeordnet und mit diesem verklebt, wodurch dessen geometrisch exakte Positionierung gewährleistet ist. Bevorzugt ist der wenigstens eine Anschlussstreifen aus Kunststoff, insbesondere aus PVC hergestellt.

In Weiterbildung der Erfindung wird an wenigstens zwei gegenüberliegenden Überständen der Einfassprofile ein Eckverbinder befestigt, über den die boden- und deckenseitigen Einfassprofile an der zumindest einen Seitenkante mit dem seitlichen Einfassprofil verbunden werden. Hierdurch ist die exakte Positionierung des seitlichen Einfassprofils bei der Montage unterstützt.

In Ausgestaltung der Erfindung weisen die Eckverbinder an ihrem an einer Seitenkante der Glasverbundscheibe anliegenden Mittelstück wenigstens einen Seitenflügel auf, auf den das seitliche Einfassprofil aufgeschoben und vorzugsweise mit diesem verschraubt wird. Hierdurch ist eine stabile Verbindung der Einfassprofile miteinander erzielt.

In weiterer Ausgestaltung der Erfindung weisen die Anschlussstreifen eine Klebefläche auf, die mit einer abziehbaren Schutzfolie versehen ist. Hierdurch ist die Montage der seitlichen Einfassprofile weiter vereinfacht.

In Ausgestaltung der Erfindung ist die Klebefläche durch ein doppelseitiges Klebeband gebildet. Hierdurch ist die Applikation einer Klebefläche mit einer gleichmäßigen Klebstoffschicht vereinfacht.

Gegenstand der vorliegenden Erfindung ist weiterhin eine Vorrichtung zur Durchführung des vorstehenden Verfahrens nach dem Patentanspruch 6. Die Vorrichtung umfasst einen eine rechteckige Fläche begrenzenden Rahmen zur Aufnahme einer Glasverbundscheibe, der durch zwei vertikale Rahmenprofile und zwei horizontale boden- und deckenseitige Rahmenprofile gebildet ist, wobei ein Verschiebeprofil entlang der horizontalen Rahmenprofile verschiebbar gelagert ist, wobei das bodenseitige Rahmenprofil eine rinnenförmige Aufnahme für ein bodenseitiges Einfassprofil aufweist und wobei wenigstens ein Schieber angeordnet ist, der an eine aufgenommene Glasverbundscheibe an ihrer dem bodenseitigen Rahmenprofil gegenüberliegenden Seite anlegbar und gegen diese verspannbar ist. Hierdurch kann eine Glasverbundscheibe in ein in der rinnenförmigen Aufnahme eingelegtes und mit einem Kleber versehenes bodenseitiges Einfassprofil eingesetzt werden und an der gegenüberliegenden Seite mit einem ebenfalls mit einem Kleber versehenen deckenseitigen Einfassprofil versehen werden, das über den Schieber fixierbar ist. Durch Verschieben des Verschiebeprofils sind an diesem sowie an das erste vertikale Rahmenprofil angelegte Anschlussstreifen exakt in einer senkrecht zu dem boden- und deckenseitigen Einfassprofilen positionierbar und können so über eine auf die Seitenkanten der Glasverbundscheibe aufgebrachte Klebemasse mit der Glasverbundscheibe verklebt werden, wodurch sämtliche Toleranzen der Glasverbundscheibe ausgeglichen sind.

In Weiterbildung der Erfindung weist der Schieber ein U-förmiges Anlageprofil auf, das an einem deckenseitigen Einfassprofil dieses umgreifend anlegbar ist. Hierdurch ist eine lagerichtige Fixierung des Einfassprofils unterstützt.

In Ausgestaltung der Erfindung ist an dem ersten vertikalen Rahmenprofil und/oder dem Verschiebeprofil jeweils an ihren gegenüberliegenden Seiten wenigstens ein Füllstück lösbar angeordnet, das eine parallel zu dem Verschiebeprofil verlaufende Anlagefläche aufweist. Hierdurch sind klebemassenfreie Stellen der anliegenden Seitenkante der Glasverbundscheibe realisierbar, die beispielsweise der Aufnahme eines Schenkels eines Eckverbinders oder auch eines Dichtungselements dienen können.

In weiterer Ausgestaltung der Erfindung ist an dem Rahmen eine Haltevorrichtung zur Fixierung und Führung einer Glasverbundscheibe in dem Rahmen angeordnet, die vorzugsweise wenigstens einen Saugnapf zur kraftschlüssigen Verbindung mit einer Glasverbundscheibe umfasst. Hierdurch ist eine zuverlässige Fixierung und einfache Handhabung einer Glasverbundscheibe ermöglicht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung einer Montagevorrichtung zur Herstellung eines Fensterelements für eine Schiebefenstervorrichtung in einer Vorbereitungsstellung
a) in der Ansicht von vorne;
b) in räumlicher Darstellung;
- Figur 2: die schematische Darstellung der Montagevorrichtung aus Figur 1 in einer Fertigungsstellung
a) in der Ansicht von vorne;
b) in räumlicher Darstellung;
- Figur 3: die schematische Darstellung einer vormontierten Verbundglasscheibe
a) in der Ansicht von vorne;
b) in räumlicher Darstellung;
c) in Detaildarstellung des Bereichs "Z";
- Figur 4: die Detaildarstellung der Verbundglasscheibe aus Figur 3 mit bodenseitigem Einfassprofil und Eckverbinder;
- Figur 5: die schematische Darstellung der Montage eines seitlichen Einfassprofils an die Verbundglasscheibe aus Figur 4;
- Figur 6: die schematische Darstellung eines montierten Fensterelements.

Das als Ausführungsbeispiel gewählten Verfahren zur Herstellung eines verschiebbaren Fensterelements für eine Schiebefenstervorrichtung gliedert sich in zwei Verfahrensabschnitte, einen ersten, stationären Verfahrensabschnitt und einem zweiten, lokalen, auf einer Baustelle durchzuführenden Verfahrensabschnitt.

Der erste, stationäre Verfahrensabschnitt erfolgt im Ausführungsbeispiel mit Hilfe einer Montagevorrichtung 9, die in Figur 1 dargestellt ist. Die Montagevorrichtung 9 umfasst einen rechteckigen Profilrahmen, der aus zwei vertikalen Rahmenprofilen 91, 92 und zwei horizontalen Rahmenprofilen 93, 94 gebildet ist. Zwischen den horizontalen Rahmenprofilen 93, 94 ist parallel zu den vertikalen Rahmenprofilen 91, 92 ein Verschiebeprofil 95 verschiebbar gelagert. Das bodenseitige horizontale Rahmenprofil 93 weist eine rinnenförmige Aufnahme für ein bodenseitiges Einfassprofil 2 auf. An dem deckenseitigen horizontale Rahmenprofil 94 ist ein Schieber 96 angeordnet, der endseitig mit einem U-förmigen Anlageprofil 961 zur Aufnahme eines deckenseitigen Einfassprofils 3 versehen ist. An einem ersten vertikalen Rahmenprofil 91 ist eine Haltevorrichtung 97 angeordnet. Die Haltevorrichtung 97 ist aus beidseitig gegenüberliegend an dem ersten vertikalen Rahmenprofil 91 schwenkbar gelagerten Haltearmen 971 gebildet, an deren freien Enden jeweils ein Saugnapf 972 angeordnet ist.

In dem ersten Verfahrensabschnitt wird zunächst in die rinnenförmige Aufnahme des bodenseitigen Rahmenprofils 93 ein bodenseitiges Einfassprofil 2 eingesetzt, das mit einem Kleber versehen wird. Nachfolgend wird eine Verbundglasscheibe 1 in das bodenseitige Einfassprofil 2 eingesetzt und zwischen den beiden Haltearmen 971 fixiert, die über die Saugnäpfe 972 an der Verbundglasscheibe 1 befestigt werden. Auf die dem bodenseitigen Rahmenprofil 93 gegenüberliegende Seite der Verbundglasscheibe 1 wird ein mit einem Kleber versehenes, deckenseitiges Einfassprofil 3 positioniert. Das bodenseitige Einfassprofil 2 und das deckenseitige Einfassprofil 3 weisen eine identische Länge auf, welche die Breite der Verbundglasscheibe 1 überragt, sodass beide Seitenkanten 11 der Verbundglasscheibe 1 überragend Überstände 21, 31 gleicher Länge gebildet sind. Auf das deckenseitige Einfassprofil 3 wird das Anlageprofil 961 des Schiebers 96 aufgesetzt, über das die Verbundglasscheibe 1 zusätzlich gehalten ist.

Beidseitig der Verbundglasscheibe 1 werden an dem ersten vertikalen Rahmenprofil 91 und an dem Verschiebeprofil 95 jeweils Anschlusstreifen 5 fixiert, die im Ausführungsbeispiel aus PVC-Kunststoff hergestellt sind. Auf die beiden Seitenkanten 11 der Verbundglasscheibe 1 wird nun eine Klebemasse 7 aufgetragen. Nachfolgend wird das Verschiebeprofil 95 in Richtung der Verbundglasscheibe 1 bewegt, bis die beiden boden- und deckenseitigen Einfassprofile 2, 3 mit ihren Überständen 21, 31 an dem ersten vertikalen Rahmenprofil 91 und dem Verschiebeprofil 95 anliegen. Hierbei werden die Anschlussstreifen 5 in die Klebemasse 7 bewegt, deren Überschuss seitlich verdrängt wird. Nach dem Aushärten der Klebemasse 7 liegt die äußere Fläche der Anschlussstreifen 5 auf einer gedachten orthogonal an die Überstände 21, 31 der boden- und deckenseitigen Einfassprofile 2, 3 angestellten Ebene. Auf diese äußere Fläche wird nun ein doppelseitiges Klebeband 8 aufgebracht, dessen dem Anschlusstreifen 5 entgegengerichtete Klebefläche mit einer Schutzfolie versehen ist. Alternativ kann der Anschlussstreifen 5 auch auf dieser äußeren Fläche mit einer Klebeschicht versehen sein, die über eine Schutzfolie abgedeckt ist.

In dem zweiten Verfahrensabschnitt erfolgt die Fertigstellung des verschiebbaren Fensterelements an ihrem Einsatzort auf der Baustelle auf Basis der so in dem ersten Verfahrensabschnitt vorbereiteten Verbundglasscheibe 1. Hierbei werden im Ausführungsbeispiel an den Überständen 21, 31 Eckverbinder 6 befestigt, wie in Figur 4 dargestellt. Die Eckverbinder 6 weisen ein Mittelstück 60 auf, an das seitlich gegenüberliegend zwei jeweils mit einer Gewindebohrung 62 versehene Seitenflügel 61 angestellt sind, die mit den Seitenleisten 22, 32 der boden- und deckenseitigen Einfassprofile 2, 3 einen Einschub 63 begrenzen.

Nach Entfernen der Schutzfolie von dem doppelseitigen Klebeband 8 wird jeweils ein seitliches Einfassprofil 4 mit seinen an diesem hierzu an beiden Enden angeordneten Anschlussstücken 41 in die durch an den boden- und deckenseitigen Überständen 21, 31 angeordneten Eckverbinder 6 gebildeten Einschübe 63 eingesetzt. Dabei wird das Einfassprofil 4 an die nun freie Klebefläche des Klebebands 8 des Anschlussstreifens 5 gepresst. Die seitlichen Einfassprofile 4, die auf diese Weise jeweils exakt rechtwinklig an die boden- und deckenseitigen Einfassprofile 2, 3 angestellt sind, werden abschließend mit den Eckverbindern 6 mittels Schrauben 64, welche in die Gewindebohrungen 62 eingeschraubt werden, verschraubt.

Durch das erfindungsgemäße Verfahren ist eine Herstellung eines verschiebbaren Fensterelements für eine Schiebefenstervorrichtung ermöglicht, dessen Fertigstellung an der Baustelle mit minimalem Aufwand bei maximaler Genauigkeit der Geometrie ermöglicht ist. Insbesondere haben Toleranzen der Verbundglasscheibe bei diesem Verfahren keinerlei Auswirkungen auf die Fertigstellung des Fensterelements auf der Baustelle.

## Patentansprüche

1. Verfahren zur Herstellung eines verschiebbaren Fensterelements für eine Schiebefenstervorrichtung, wobei eine Glasverbundscheibe (1) mit ihren gegenüberliegenden Deckkanten (11) derart zwischen einem bodenseitigen Einfassprofil (2) und einem deckenseitigen Einfassprofil (3) positioniert und mit diesem verklebt wird, dass die boden- und deckenseitigen Einfassprofile (2, 3) jeweils an ihren jeweils beiden Enden mit gleicher Länge über die Glasverbundscheibe (1) überstehen, wodurch Überstände (21, 31) gebildet sind, **dadurch gekennzeichnet, dass** in einem ersten Verfahrensabschnitt auf die beiden gegenüberliegenden Seitenkanten (11) der Glasverbundscheibe (1) zwischen den Überständen (21, 31) zumindest abschnittsweise eine Klebemasse (7) aufgetragen wird, auf die wenigstens ein Anschlussstreifen (5) derart aufgebracht wird, dass seine Deckfläche auf einer orthogonal zu den Überständen (21, 31) verlaufenden gedachten Ebene liegt, und in einem zweiten Verfahrensabschnitt auf dem wenigstens einen Anschlusstreifen (5) zumindest einer Seitenkante (12) ein seitliches Einfassprofil (4) angeordnet und mit diesem verklebt wird.

2. Verfahren nach Anspruch 1, **dadurch gekennzeichnet, dass** an wenigstens zwei gegenüberliegenden Überständen (21, 31) der Einfassprofile (2, 3) ein Eckverbinder (6) befestigt wird, über den die boden- und deckenseitigen Einfassprofile (2, 3) an der zumindest einen Seitenkante (11) mit dem seitlichen Einfassprofil (4) verbunden werden.

3. Verfahren nach Anspruch 2, **dadurch gekennzeichnet, dass** die Eckverbinder (6) an ihrem an einer Seitenkante (11) der Glasverbundscheibe (1) anliegenden Mitelstück (60) wenigstens einen Seitenflügel (61) aufweisen, auf den das seitliche Einfassprofil (4) aufgeschoben und vorzugsweise mit diesem verschraubt wird.

4. Verfahren nach einem der vorgenannten Ansprüche, **dadurch gekennzeichnet, dass** die Anschlussstreifen (5) eine Klebefläche aufweisen, die mit einer abziehbaren Schutzfolie versehen ist.

5. Verfahren nach Anspruch 4, **dadurch gekennzeichnet, dass** die Klebefläche durch ein doppelseitiges Klebeband (8) gebildet ist.

6. Vorrichtung zur Durchführung des Verfahrens nach einem der vorgenannten Ansprüche, umfassend einen eine rechteckige Fläche begrenzenden Rahmen zur Aufnahme einer Glasverbundscheibe (1), der durch zwei vertikale Rahmenprofile (91, 92) und zwei horizontale boden- und deckenseitige Rahmenprofile (93, 94) gebildet ist, wobei ein Verschiebeprofil (95) entlang der horizontale Rahmenprofile (93, 94) verschiebbar gelagert ist, wobei das bodenseitige Rahmenprofil (93) eine rinnenförmige Aufnahme für ein bodenseitiges Einfassprofil (2) aufweist und wobei wenigstens ein Schieber (96) angeordnet ist, der an eine aufgenommene Glasverbundscheibe (1) an ihrer dem bodenseitigen Rahmenprofil (93) gegenüberliegenden Seite anlegbar und gegen diese verspannbar ist.

7. Vorrichtung nach Anspruch 6 **dadurch gekennzeichnet, dass** der Schieber (96) ein U-förmiges Anlageprofil (961) aufweist, das an einem deckenseitigen Einfassprofil (3) dieses umgreifend anlegbar ist.

8. Vorrichtung nach Anspruch 6 oder 7, **dadurch gekennzeichnet, dass** an dem ersten vertikalen Rahmenprofil (91) und/oder dem Verschiebeprofil (95) jeweils an ihren gegenüberliegenden Seiten wenigstens ein Füllstück lösbar angeordnet ist, das eine parallel zu dem Verschiebeprofil (95) verlaufende Anlagefläche aufweist.

9. Vorrichtung nach einem der Ansprüche 6 bis 8, **dadurch gekennzeichnet, dass** an dem Rahmen eine Haltevorrichtung (97) zur Fixierung und Führung einer Glasverbundscheibe (1) in dem Rahmen angeordnet ist.

10. Vorrichtung nach Anspruch 9, **dadurch gekennzeichnet, dass** die Haltevorrichtung (97) wenigstens einen Saugnapf (972) zur kraftschlüssigen Verbindung mit einer Glasverbundscheibe (1) umfasst.
